# FASCICULE DE BREVET EUROPEEN

(11) **EP 4 105 738 B1**
(45) Date de publication et mention de la délivrance du brevet: **30.07.2025**
(21) Numéro de dépôt: 21179307.0
(22) Date de dépôt: 14.06.2021
(51) Int. Cl.: G04C 3/14, G04F 8/00

(54) **MONTRE COMPRENANT UNE FONCTION AUXILIAIRE PERMETTANT L'INDICATION DES SECONDES**
ARMBANDUHR MIT EINER HILFSFUNKTION ZUR ANZEIGE DER SEKUNDEN
WATCH COMPRISING AN AUXILIARY FUNCTION FOR INDICATING SECONDS

(43) Date de publication de la demande: 21.12.2022
(73) Titulaire: ETA SA Manufacture Horlogère Suisse, 2540 Grenchen (CH)
(72) Inventeur: FLEURY, Emmanuel, 2740 Moutier (CH); LAGORGETTE, Pascal, 2502 Bienne (CH)
(74) Mandataire: ICB SA

(56) Documents cités:
- EP-A1- 1 085 384
- EP-B1- 1 748 331
- JP-A- 2017 053 749
- US-A1- 2004 047 242
- US-A1- 2015 309 477
- US-A1- 2017 082 981

## Description

### Domaine technique de l'invention

L'invention relève du domaine de l'horlogerie, et notamment des montres électromécaniques, c'est-à-dire comprenant des mouvements horlogers électroniques, avec affichage analogique.

Plus particulièrement, l'invention concerne une montre comprenant une fonction auxiliaire, c'est-à-dire que l'affichage analogique de la montre est adapté à fournir une autre information à l'utilisateur que l'heure courante. Cette fonction auxiliaire permet avantageusement d'indiquer les secondes.

### Arrière-plan technologique

Les montres comportant un mouvement horloger électromécanique avec affichage analogique, alimenté en énergie électrique par un accumulateur électrique sont bien connues de l'état de la technique.

L'affichage analogique est constitué de deux aiguilles indiquant respectivement les heures et les minutes de l'heure courante, et éventuellement d'une troisième aiguille indiquant les secondes.

Ces aiguilles peuvent être mues par des moteurs électriques, par exemple des moteurs pas à pas, qui leur sont propres, de sorte que la course desdites aiguilles soit indépendante l'une de l'autre. Une telle disposition trouve son intérêt, notamment, pour pouvoir entraîner lesdites aiguilles afin de remplir une fonction auxiliaire particulière.

Par exemple, le document EP0644468 décrit une montre comprenant une aiguille des heures et une aiguille des minutes agencées pour être entraînées en rotation indépendamment l'une de l'autre, dans laquelle lesdites aiguilles portent des caractères alphanumériques ou des parties de caractères alphanumériques. Ces aiguilles sont destinées à afficher des messages à l'utilisateur en fonction du temps et en fonction de leur disposition l'une par rapport à l'autre.

Une autre fonction auxiliaire connue remplie par une telle disposition est l'affichage de plusieurs fuseaux horaires.

Le document concerne une montre EP 1 085 384 A1 chronographe comprenant des aiguilles des heures, des minutes, des secondes et des secondes chronographes. En mode chronométré, l'aiguilles des secondes se superpose avec l'aiguille chronographe alors que la seconde courante est toujours affichée dans un guichet séparé.

La présente invention poursuit cet objectif de proposer une montre à affichage analogique à au moins deux aiguilles, dans laquelle les aiguilles peuvent remplir des fonctions auxiliaires.

### Résumé de l'invention

À cet effet, la présente invention concerne une montre à affichage analogique comportant un mouvement horloger électronique comprenant un premier et un deuxième moteur électrique reliés cinématiquement respectivement à une aiguille des heures et à une aiguille des minutes, lesdits moteurs électriques étant alimentés en énergie par un accumulateur électrique, ledit mouvement horloger comprenant également un circuit intégré relié auxdits moteurs et à un organe de commande. Le circuit intégré est configuré de sorte à piloter, lorsque l'organe de commande est sollicité par un utilisateur, le premier et le deuxième moteur électrique pour entraîner les aiguilles des heures et des minutes en rotation à une vitesse de déplacement angulaire de six degrés par seconde, et de telle façon qu'elles sont disposées afin d'être colinéaires et qu'elles soient superposées l'une à l'autre.

Par les termes « colinéaires » et « superposées », on entend que les axes longitudinaux des aiguilles des heures et des minutes sont parallèles et que lesdites aiguilles sont orientées dans un même sens et selon une même direction. Autrement dit, les aiguilles des heures et des minutes occupent la même position angulaire et présentent simultanément la même indication, de sorte que la lecture de l'information est rendue particulièrement aisée pour l'utilisateur.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation de l'invention, le circuit intégré est configuré pour, à l'issu d'une durée prédéterminée, piloter le premier et le deuxième moteur électrique de sorte à déplacer respectivement les aiguilles des heures et des minutes colinéaires et superposées, afin qu'elles indiquent respectivement les heures et les minutes de l'heure courante.

Dans des modes particuliers de réalisation de l'invention, le circuit intégré est configuré pour, lorsque l'organe de commande est de nouveau sollicité, piloter le premier et le deuxième moteur électrique de sorte à déplacer respectivement les aiguilles des heures et des minutes colinéaires et superposées, afin qu'elles indiquent respectivement les heures et les minutes de l'heure courante.

Dans des modes particuliers de réalisation de l'invention, la montre comporte un troisième moteur relié à une aiguille des secondes, le circuit intégré étant configuré pour piloter ledit troisième moteur pour arrêter la course de ladite aiguille des secondes lorsque l'organe de commande est sollicité.

Dans des modes particuliers de réalisation de l'invention, la montre comporte un troisième moteur relié à une aiguille des secondes, le circuit intégré étant configuré de sorte à piloter, lorsque l'organe de commande est sollicité, ledit troisième moteur pour entraîner l'aiguille des secondes en rotation à une vitesse de déplacement angulaire de six degrés par seconde, et de telle façon à être colinéaire aux aiguilles des heures et des minutes et qu'elles soient superposées les unes aux autres.

Dans des modes particuliers de réalisation de l'invention, la montre comprend un troisième moteur relié à une aiguille des secondes, et le circuit intégré est configuré de sorte à piloter les premier, deuxième et troisième moteurs électrique afin de déplacer respectivement les aiguilles des heures, des minutes et des secondes, pour que lors de la première minute suivant une sollicitation de l'organe de commande, elles soient toutes colinéaires et superposées et entraînées en rotation à une vitesse de déplacement angulaire de six degrés par seconde, et que dès la 61ème seconde suivant ladite sollicitation, l'aiguille des minutes indique le nombre de minutes écoulées depuis ladite sollicitation, et que dès la 3601ème seconde suivant ladite sollicitation, l'aiguilles des heures indique le nombre d'heures écoulées depuis la sollicitation.

Dans des modes particuliers de réalisation de l'invention, la montre comprend un troisième moteur relié à une aiguille des secondes, et le circuit intégré est configuré de sorte à piloter, lorsque l'organe de commande est sollicité, le troisième moteur électrique afin d'entraîner l'aiguille des secondes à une vitesse de déplacement angulaire de plus de 360 degrés par seconde, par exemple 720 degrés par seconde ou 3600 degrés par seconde.

Dans des modes particuliers de réalisation de l'invention, la montre comprend un troisième moteur relié à une aiguille des secondes, et le circuit intégré est configuré de sorte à piloter, lorsque l'organe de commande est sollicité, le troisième moteur électrique afin de déplacer l'aiguille des secondes pour indiquer un endroit particulier du cadran désignant la fonction prise par les aiguilles des heures et des minutes colinéaires et superposées.

Dans des modes particuliers de réalisation de l'invention, le circuit intégré est configuré de sorte à piloter le premier et le deuxième moteur électrique pour que les aiguilles des heures et des minutes soient colinéaires et superposées l'une à l'autre en une position commune située à équidistance entre les positions que lesdites aiguilles occupaient avant d'être déplacées pour être colinéaires et superposées.

Dans des modes particuliers de réalisation de l'invention, le circuit intégré est configuré de sorte à piloter, lorsque l'organe de commande est sollicité, le premier ou le deuxième moteur électrique pour déplacer respectivement l'aiguille des heures ou celle des minutes depuis la position qu'elle occupe dans un état initial dans lequel elle indique respectivement les heures ou les minutes de l'heure courante, jusqu'à la position occupée par l'autre aiguille, de sorte qu'elles soient colinéaires et superposées l'une à l'autre.

Dans des modes particuliers de réalisation de l'invention, l'organe de commande est constitué par un unique élément.

Dans des modes particuliers de réalisation de l'invention, l'organe de commande correspond à une couronne de mise à l'heure.

### Brève description des figures

D'autres caractéristiques et avantages de l'invention apparaîtront à la lecture de la description détaillée suivante donnée à titre d'exemple nullement limitatif, en référence au dessin annexé :
- la figure 1 représente schématiquement, en schéma blocs et partiellement, une montre selon un exemple préféré de réalisation de l'invention, dans laquelle les aiguilles des heures et des minutes sont colinéaires et superposées.

### Description détaillée de l'invention

Dans la présente description, tous les composants d'une montre 10 électromécanique à affichage analogique, ainsi que leur agencement, qui sont bien connus de l'homme du métier, ne sont décrits que de manière simplifiée.

La montre 10 selon la présente invention comporte un boitier auquel sont fixés une glace et un fond définissant ensemble un volume interne.

Dans ce volume interne sont logés des composants en partie représentés schématiquement sur la figure 1, dont un cadran 11, un accumulateur électrique 12 destiné à alimenter en énergie, par le biais d'un circuit électronique, deux moteurs électriques 13 et 14 permettant d'entraîner en rotation respectivement une aiguille des heures 15 et une aiguille des minutes 16 par l'intermédiaire de rouages. Éventuellement, la montre 10 peut comporter un troisième moteur relié à une aiguille des secondes (non représentée sur la figure).

Plus particulièrement, dans l'exemple préféré de réalisation de l'invention, la montre 10 ne comporte que deux aiguilles, un premier moteur électrique 13 étant relié cinématiquement à l'aiguille des heures 15 et un deuxième moteur électrique 14 étant relié cinématiquement à l'aiguille des minutes 16.

Le circuit électronique comporte en outre, de façon connue de l'homme du métier, un oscillateur à quartz (non représenté sur la figure) associé à un circuit intégré 17, par exemple formé par un microcontrôleur. Avantageusement, le circuit intégré 17 connait à chaque instant l'heure courante et la position angulaire de chacune des aiguilles.

Un organe de commande 18 destiné à être manipulé par un utilisateur est relié au circuit intégré 17.

L'organe de commande 18 est préférentiellement constitué par un unique élément mobile, et par exemple formé par tout composant adapté à cet effet, par exemple par une lunette tournante, un bouton poussoir, une surface tactile du boitier ou de la glace, etc. Préférentiellement encore, l'organe de commande 18 correspond à une couronne, par exemple à poussoir, formant une couronne de mise à l'heure.

Le circuit intégré 17 est configuré de sorte à asservir, lorsque l'organe de commande 18 est sollicité, par exemple poussé ou tiré par un utilisateur, les premier et deuxième moteurs électriques 13 et 14 afin d'agencer les aiguilles des heures 15 et des minutes 16 de façon colinéaire et de les superposer l'une à l'autre, comme l'illustre la figure 1, pour réaliser une fonction prédéterminée.

Par les termes « colinéaires » et « superposées », on entend que les axes longitudinaux des aiguilles des heures et des minutes sont parallèles et que lesdites aiguilles sont orientées dans un même sens et selon une même direction.

Plus particulièrement, le circuit intégré 17 est configuré pour piloter le premier et le deuxième moteur électrique 13 et 14 afin de déplacer respectivement l'aiguille des heures 15 et celle des minutes 16 afin de les agencer de façon colinéaire et de sorte qu'elles soient superposées l'une à l'autre, lorsque l'organe de commande 18 est sollicité par un utilisateur, et pour entraîner lesdites aiguilles colinéaires et superposées en rotation à une vitesse prédéterminée.

Les aiguilles des heures 15 et des minutes 16 sont ainsi déplacées depuis un état initial dans lequel elles indiquent respectivement les heures et les minutes de l'heure courante, jusqu'à un état intermédiaire, dans lequel elles sont colinéaires et superposées et entraînées en rotation selon une vitesse prédéterminée.

Ainsi, l'utilisateur ne perçoit visuellement qu'une unique aiguille en mouvement, ce qui facilite la lecture des informations fournies par cette dernière.

Avantageusement, la vitesse d'entraînement des aiguilles des heures 15 et des minutes 16 correspond à un déplacement angulaire de six degrés par seconde. L'aiguille perçue visuellement par l'utilisateur indique donc les secondes.

Cette fonction est particulièrement avantageuse dans le cas d'une montre 10 comprenant un affichage analogique composé de seulement une aiguille des heures 15 et une aiguille des minutes 16.

En effet, dans ce cas, cette caractéristique permet à l'utilisateur, en bénéficiant d'une indication des secondes, de pouvoir mesurer des intervalles de temps plus précisément.

Si la montre 10 comporte une aiguille des secondes, la course de celle-ci peut être arrêtée, ou alors ladite aiguille des secondes peut être agencée de façon colinéaire et superposée avec les aiguilles des heures 15 et des minutes 16, lesdites aiguilles des heures 15, des minutes 16 et des secondes étant superposées les unes aux autres, et peut être entraînée dans un déplacement angulaire de six degrés par seconde, lorsque l'organe de commande 18 est sollicité.

L'organe de commande permet alors avantageusement le pilotage simultané de l'ensemble des moteurs électriques et donc le déplacement simultané de l'ensemble des aiguilles.

Alternativement ou en addition, le circuit intégré 17 peut être configuré de sorte à réaliser une fonction de chronographe lorsque l'organe de commande 18 est sollicité. Plus particulièrement, le circuit intégré 17 est configuré de sorte à piloter les premier, deuxième et troisième moteurs électrique afin de déplacer respectivement les aiguilles des heures 15, des minutes 16 et des secondes, pour que lors de la première minute suivant une sollicitation de l'organe de commande, elles soient toutes colinéaires et superposées et entraînées en rotation à une vitesse de déplacement angulaire de six degrés par seconde, et que dès la 61^{ème} seconde suivant ladite sollicitation, l'aiguille des minutes 16 indique le nombre de minutes écoulées depuis ladite sollicitation, et que dès la 3601^{ème} seconde suivant ladite sollicitation, l'aiguilles des heures 15 indique le nombre d'heures écoulées depuis la sollicitation.

Encore alternativement, il est envisageable que le circuit intégré 17 soit configuré de sorte à piloter, lorsque l'organe de commande 18 est sollicité, le troisième moteur électrique afin d'entraîner l'aiguille des secondes à une vitesse de déplacement angulaire de plus de 360 degrés par seconde, par exemple 720 degrés par seconde ou 3600 degrés par seconde. Ainsi, l'aiguille des secondes peut indiquer des fractions de secondes lorsque les aiguilles des heures 15 et des minutes 16 indiquent des secondes.

Alternativement encore, le circuit intégré 17 est configuré de sorte à piloter, lorsque l'organe de commande 18 est sollicité, le troisième moteur électrique afin de déplacer l'aiguille des secondes pour indiquer un endroit particulier du cadran, par exemple portant un marquage spécifique désignant la fonction prise par les aiguilles des heures 15 et des minutes 16 colinéaires et superposées, par exemple l'indication des secondes ou une fonction de chronographe.

L'aiguille des secondes étant généralement l'aiguille la plus longue, l'indication qu'elle fournit est très lisible pour l'utilisateur.

Avantageusement, le circuit intégré 17 peut être configuré de sorte à réaliser une ou plus plusieurs des fonctions précitées, par exemple après un certain délai d'une sollicitation en continue de l'organe de commande 18, ou le positionnement par l'utilisateur des aiguilles des heures 15 et/ou des minutes 16 dans une position donnée, par exemple de sorte à indiquer un endroit dédié sur le cadran, etc.

Dans un exemple de réalisation de l'invention, lorsque l'organe de commande 18 est sollicité, le premier et le deuxième moteur électrique 13 et 14 déplacent l'aiguille des heures 15 et celle des minutes 16, afin qu'elles soient colinéaires et superposées l'une à l'autre, de sorte à ce qu'elles atteignent une position commune située à équidistance entre les positions qu'elles occupaient respectivement à l'état initial.

Autrement dit, la position commune atteinte par les aiguilles des heures 15 et des minutes 16 avant d'être entrainées en rotation à une vitesse prédéterminée, définit une des bissectrices des angles formés par la position desdites aiguilles des heures 15 et des minutes 16 lorsqu'elles sont dans leur état initial.

Alternativement, lorsque l'organe de commande 18 est sollicité, le premier ou le deuxième moteur électrique 13 ou 14 déplace respectivement l'aiguille des heures 15 ou celle des minutes 16 depuis la position qu'elles occupent respectivement dans leur état initial, jusqu'à la position occupée par l'autre aiguille de sorte qu'elles soient colinéaires et superposées l'une à l'autre.

Il va de soi que, dans le cas où la montre 10 comporte une aiguille des secondes, celle-ci peut être déplacée par le troisième moteur électrique, lorsque l'organe de commande 18 est sollicité, de sorte à atteindre la position commune décrite ci-avant ou correspondant à la position des aiguilles des heures 15 et des minutes 16, de sorte que les aiguilles soient toutes colinéaires et superposées les unes aux autres.

L'entraînement des aiguilles des heures 15 et des minutes 16 colinéaires et superposées est interrompue à l'issu d'une durée prédéterminée, par exemple quelques secondes ou dizaines de secondes, ou après une nouvelle sollicitation de l'organe de commande 18.

Le circuit intégré 17 est alors configuré pour, à l'issu de la durée prédéterminée ou lorsque l'organe de commande 18 est de nouveau sollicité, piloter le premier et le deuxième moteur électrique 13 et 14 de sorte à déplacer respectivement les aiguilles des heures 15 et des minutes 16 afin qu'elles occupent un état final dans lequel elles indiquent respectivement les heures et les minutes de l'heure courante.

Autrement dit, l'état final des aiguilles des heures 15 et des minutes 16 correspondrait à leur état initial si elles n'avaient pas été déplacées dans l'état intermédiaire.

## Revendications

1. Montre (10) à affichage analogique comportant un mouvement horloger électronique comprenant un premier et un deuxième moteur électrique (13, 14) reliés cinématiquement respectivement à une aiguille des heures (15) et à une aiguille des minutes (16), lesdits moteurs électriques étant alimentés en énergie par un accumulateur électrique (12), ledit mouvement horloger comprenant également un circuit intégré (17) relié auxdits moteurs et à un organe de commande (18), la montre (10) étant **caractérisée en ce que** le circuit intégré (17) est configuré de sorte à piloter, lorsque l'organe de commande (18) est sollicité par un utilisateur, le premier et le deuxième moteur électrique (13, 14) pour entraîner les aiguilles des heures (15) et des minutes (16) en rotation à une vitesse de déplacement angulaire de six degrés par seconde, et de telle façon qu'elles sont disposées afin d'être colinéaires et qu'elles soient superposées l'une à l'autre.

2. Montre (10) selon la revendication 1, dans laquelle le circuit intégré (17) est configuré pour, à l'issu d'une durée prédéterminée, piloter le premier et le deuxième moteur électrique (13, 14) de sorte à déplacer respectivement les aiguilles des heures (15) et des minutes (16) colinéaires et superposées, afin qu'elles indiquent respectivement les heures et les minutes de l'heure courante.

3. Montre (10) selon la revendication 1, dans laquelle le circuit intégré (17) est configuré pour, lorsque l'organe de commande (18) est de nouveau sollicité, piloter le premier et le deuxième moteur électrique (13, 14) de sorte à déplacer respectivement les aiguilles des heures (15) et des minutes (16) colinéaires et superposées, afin qu'elles indiquent respectivement les heures et les minutes de l'heure courante.

4. Montre (10) selon l'une des revendications 1 à 3, comprenant un troisième moteur relié à une aiguille des secondes, et dans laquelle le circuit intégré (17) étant configuré pour piloter ledit troisième moteur pour arrêter la course de ladite aiguille des secondes lorsque l'organe de commande (18) est sollicité.

5. Montre (10) selon l'une des revendications 1 à 3, comprenant un troisième moteur relié à une aiguille des secondes, et dans laquelle le circuit intégré (17) étant configuré de sorte à piloter, lorsque l'organe de commande (18) est sollicité, ledit troisième moteur pour entraîner l'aiguille des secondes en rotation à une vitesse de déplacement angulaire de six degrés par seconde, et de telle façon à être colinéaire aux aiguilles des heures (15) et des minutes (16) et qu'elles soient superposées les unes aux autres.

6. Montre (10) selon l'une des revendications 1 à 3, comprenant un troisième moteur relié à une aiguille des secondes, et dans laquelle le circuit intégré (17) étant configuré de sorte à piloter les premier, deuxième et troisième moteurs électrique afin de déplacer respectivement les aiguilles des heures (15), des minutes (16) et des secondes, pour que lors de la première minute suivant une sollicitation de l'organe de commande, elles soient toutes colinéaires et superposées et entraînées en rotation à une vitesse de déplacement angulaire de six degrés par seconde, et que dès la 61^{ème} seconde suivant ladite sollicitation, l'aiguille des minutes (16) indique le nombre de minutes écoulées depuis ladite sollicitation, et que dès la 3601^{ème} seconde suivant ladite sollicitation, l'aiguilles des heures (15) indique le nombre d'heures écoulées depuis la sollicitation.

7. Montre (10) selon l'une des revendications 1 à 3, comprenant un troisième moteur relié à une aiguille des secondes, et dans laquelle le circuit intégré (17) est configuré de sorte à piloter, lorsque l'organe de commande (18) est sollicité, le troisième moteur électrique afin d'entraîner l'aiguille des secondes à une vitesse de déplacement angulaire de plus de 360 degrés par seconde, par exemple 720 degrés par seconde ou 3600 degrés par seconde.

8. Montre (10) selon l'une des revendications 1 à 3, comprenant un troisième moteur relié à une aiguille des secondes, et dans laquelle le circuit intégré (17) est configuré de sorte à piloter, lorsque l'organe de commande (18) est sollicité, le troisième moteur électrique afin de déplacer l'aiguille des secondes pour indiquer un endroit particulier du cadran désignant la fonction prise par les aiguilles des heures (15) et des minutes (16) colinéaires et superposées.

9. Montre (10) selon l'une des revendications 1 à 8, dans laquelle le circuit intégré (17) est configuré de sorte à piloter le premier et le deuxième moteur électrique (13, 14) pour que les aiguilles des heures (15) et des minutes (16) soient colinéaires et superposées l'une à l'autre en une position commune située à équidistance entre les positions que lesdites aiguilles occupaient avant d'être déplacées pour être colinéaires et superposées.

10. Montre (10) selon l'une des revendications 1 à 8, dans laquelle le circuit intégré (17) est configuré de sorte à piloter, lorsque l'organe de commande (18) est sollicité, le premier ou le deuxième moteur électrique (13, 14) pour déplacer respectivement l'aiguille des heures (15) ou celle des minutes (16) depuis la position qu'elle occupe dans un état initial dans lequel elle indique respectivement les heures ou les minutes de l'heure courante, jusqu'à la position occupée par l'autre aiguille, de sorte qu'elles soient colinéaires et superposées l'une à l'autre.

11. Montre selon l'une des revendications 1 à 10, dans laquelle l'organe de commande (18) est constitué par un unique élément mobile.

12. Montre selon la revendication 11, dans laquelle l'organe de commande (18) correspond à une couronne de mise à l'heure.

## Patentansprüche

1. Uhr (10) mit einer analogen Anzeige, umfassend ein elektronisches Uhrwerk, umfassend einen ersten und einen zweiten Elektromotor (13, 14), die kinematisch mit einem Stundenzeiger (15) bzw. einem Minutenzeiger (16) verbunden sind, wobei die Elektromotoren durch einen elektrischen Energiespeicher (12) mit Energie versorgt werden, wobei das Uhrwerk auch einen integrierten Schaltkreis (17) aufweist, der mit den Motoren und einem Steuerelement (18) verbunden ist, wobei die Uhr (10) **dadurch gekennzeichnet ist, dass** die integrierte Schaltung (17) so konfiguriert ist, dass sie, wenn das Steuerelement (18) von einem Benutzer betätigt wird, den ersten und zweiten Elektromotor (13, 14) antreibt, um die sich drehenden Stunden- (15) und Minutenzeiger (16) mit einer Winkelverfahrgeschwindigkeit von sechs Grad pro Sekunde anzutreiben, und zwar so, dass sie kollinear angeordnet sind und sich überlagern.

2. Uhr (10) nach Anspruch 1, wobei die integrierte Schaltung (17) so konfiguriert ist, dass sie den ersten und zweiten Elektromotor (13, 14) am Ende einer vorgegebenen Zeit antreibt, um die kollinearen und einander überlagernden Stunden- (15) bzw. Minutenzeiger (16) so zu bewegen, dass sie die Stunden bzw. Minuten der aktuellen Uhrzeit anzeigen.

3. Uhr (10) nach Anspruch 1, wobei die integrierte Schaltung (17) so konfiguriert ist, dass sie, wenn das Steuerelement (18) erneut betätigt wird, den ersten und zweiten Elektromotor (13, 14) antreibt, um die kollinearen und einander überlagernden Stunden- (15) und Minutenzeiger (16) jeweils so zu bewegen, dass sie die Stunden bzw. Minuten der aktuellen Uhrzeit anzeigen.

4. Uhr (10) nach einem der Ansprüche 1 bis 3, umfassend einen dritten Motor, der mit einem Sekundenzeiger verbunden ist, wobei die integrierte Schaltung (17) so konfiguriert ist, dass sie diesen dritten Motor antreibt, um die Bewegung dieses Sekundenzeigers zu stoppen, wenn das Steuerelement (18) betätigt wird.

5. Uhr (10) nach einem der Ansprüche 1 bis 3, umfassend einen dritten Motor, der mit einem Sekundenzeiger verbunden ist, wobei die integrierte Schaltung (17) so konfiguriert ist, dass sie, wenn das Steuerelement (18) entsprechend betätigt wird, den sich drehenden Sekundenzeiger mit einer Winkelgeschwindigkeit von sechs Grad pro Sekunde anzutreiben, und zwar so, dass er kollinear zu den Stunden- (15) und Minutenzeigern (16) ist und dass sich diese überlagern.

6. Uhr (10) nach einem der Ansprüche 1 bis 3, umfassend einen dritten Motor, der mit einem Sekundenzeiger verbunden ist, und wobei die integrierte Schaltung (17) so konfiguriert ist, dass sie den ersten, zweiten und dritten Elektromotor antreibt, um den Stundenzeiger (15), den Minutenzeiger (16) bzw. den Sekundenzeiger so zu bewegen, dass sie in der ersten Minute nach einer Betätigung des Steuerelements alle kollinear sind und einander überlagern und mit einer Winkelverfahrgeschwindigkeit von sechs Grad pro Sekunde in Rotation angetrieben werden, und dass ab der 61. Sekunde nach dieser Aufforderung der Minutenzeiger (16) die Anzahl der seit der Betätigung verstrichenen Minuten anzeigt, und dass ab der 3601. Sekunde nach dieser Aufforderung der Stundenzeiger (15) die Anzahl der Stunden angibt, die seit der Aufforderung verstrichen sind.

7. Uhr (10) nach einem der Ansprüche 1 bis 3, umfassend einen dritten Motor, der mit einem Sekundenzeiger verbunden ist, und wobei die integrierte Schaltung (17) so konfiguriert ist, dass sie bei Eingriff des Steuerelements (18) den dritten Elektromotor antreibt, um den Sekundenzeiger mit einer Winkelgeschwindigkeit von mehr als 360 Grad pro Sekunde anzutreiben, wie beispielsweise mit 720 Grad pro Sekunde oder 3600 Grad pro Sekunde.

8. Uhr (10) nach einem der Ansprüche 1 bis 3, umfassend einen dritten Motor, der mit einem Sekundenzeiger verbunden ist, und wobei die integrierte Schaltung (17) so konfiguriert ist, dass sie beim Einrasten des Steuerelements (18) den dritten Elektromotor antreibt, um den Sekundenzeiger zu bewegen, um so eine bestimmte Position auf dem Zifferblatt anzuzeigen, die die Funktion der kollinearen und einander überlagernden Stundenzeiger (15) und Minutenzeiger (16) bezeichnet.

9. Uhr (10) nach einem der Ansprüche 1 bis 8, wobei die integrierte Schaltung (17) so konfiguriert ist, dass sie den ersten und zweiten Elektromotor (13, 14) antreibt, so dass die Stunden- (15) und Minutenzeiger (16) kollinear sind und sich in einer gemeinsamen Position überlagern, die gleich weit zwischen den Positionen liegt, die die Zeiger einnahmen, bevor sie bewegt wurden, um kollinear zu sein und sich zu überlagern.

10. Uhr (10) nach einem der Ansprüche 1 bis 8, wobei die integrierte Schaltung (17) so konfiguriert ist, dass sie bei Betätigung des Steuerelements (18) den ersten oder zweiten Elektromotor (13, 14) antreibt, um den Stundenzeiger (15) bzw. den Minutenzeiger (16) aus der Position, die er in einem Anfangszustand einnimmt, in dem er jeweils die Stunden oder die Minuten der laufenden Stunde anzeigt, in die Position zu bewegen, die der andere Zeiger einnimmt, so dass sie kollinear sind und sich überlagern.

11. Uhr nach einem der Ansprüche 1 bis 10, wobei das Steuerelement (18) aus einem einzigen beweglichen Element besteht.

12. Uhr nach Anspruch 11, wobei das Steuerelement (18) einer Einstellkrone entspricht.

## Claims

1. An analogue display watch (10) including an electronic horological movement comprising a first and a second electric motor (13, 14) kinematically connected respectively to an hour hand (15) and to a minute hand (16), said electric motors being power supplied by an electric accumulator (12), said horological movement also comprising an integrated circuit (17) connected to said motors and to a control member (18), the watch (10) being **characterised in that** the integrated circuit (17) is configured so as to control, when the control member (18) is requested by a user, the first and the second electric motor (13, 14) to rotate the hour (15) and minute (16) hands at an angular speed of displacement of six degrees per second, and in such a way that they are disposed so as to be collinear and that they are superimposed on each other.

2. The watch (10) according to claim 1, wherein the integrated circuit (17) is configured, after a predetermined duration, to control the first and the second electric motor (13, 14) so as to respectively displace the collinear and superimposed hour (15) and minute (16) hands, so that they respectively indicate the hours and minutes of the current time.

3. The watch (10) according to claim 1, wherein the integrated circuit (17) is configured, when the control member (18) is again requested, to control the first and the second electric motor (13, 14) so as to respectively displace the collinear and superimposed hour (15) and minute (16) hands, so that they respectively indicate the hours and minutes of the current time.

4. The watch (10) according to one of claims 1 to 3, comprising a third motor connected to a seconds hand, and wherein the integrated circuit (17) being configured to control said third motor to stop the travel of said seconds hand when the control member (18) is requested.

5. The watch (10) according to one of claims 1 to 3, comprising a third motor connected to a seconds hand, and wherein the integrated circuit (17) being configured so as to control, when the control member (18) is requested, said third motor to rotate the seconds hand at an angular speed of displacement of six degrees per second, and in such a way as to be collinear with the hour (15) and minute (16) hands and that they are superimposed on each other.

6. The watch (10) according to one of claims 1 to 3, comprising a third motor connected to a seconds hand, and wherein the integrated circuit (17) being configured so as to control the first, second and third electric motors in order to respectively displace the hour (15), minute (16) and second hands, so that during the first minute following a request from the control member, they are all collinear and superimposed and rotated at an angular speed of displacement of six degrees per second, and that from the 61st second following said request, the minute hand (16) indicates the number of minutes elapsed since said request, and that from the 3601st second following said request, the hour hand (15) indicates the number of hours elapsed since the request.

7. The watch (10) according to one of claims 1 to 3, comprising a third motor connected to a seconds hand, and wherein the integrated circuit (17) is configured so as to control, when the control member (18) is requested, the third electric motor in order to drive the seconds hand at an angular speed of displacement of more than 360 degrees per second, for example 720 degrees per second or 3600 degrees per second.

8. The watch (10) according to one of claims 1 to 3, comprising a third motor connected to a seconds hand, and wherein the integrated circuit (17) is configured so as to control, when the control member (18) is requested, the third electric motor in order to displace the seconds hand to indicate a particular location on the dial designating the function assumed by the collinear and superimposed hour (15) and minute (16) hands.

9. The watch (10) according to one of claims 1 to 8, wherein the integrated circuit (17) is configured so as to control the first and the second electric motor (13, 14) so that the hour (15) and minute (16) hands are collinear and superimposed on each other in a common position located equidistantly between the positions that said hands occupied before being displaced to be collinear and superimposed.

10. The watch (10) according to one of claims 1 to 8, wherein the integrated circuit (17) is configured so as to control, when the control member (18) is requested, the first or the second electric motor (13, 14) to respectively displace the hour hand (15) or the minute hand (16) from the position it occupies in an initial state wherein it respectively indicates the hours or the minutes of the current time, to the position occupied by the other hand, so that they are collinear and superimposed on each other.

11. The watch according to one of claims 1 to 10, wherein the control member (18) consists of a single movable element.

12. The watch according to claim 11, wherein the control member (18) corresponds to a time-setting crown.
